# EUROPÄISCHE PATENTSCHRIFT

(11) **EP 2 463 430 B1**
(45) Veröffentlichungstag und Bekanntmachung des Hinweises auf die Patenterteilung: **11.09.2013**
(21) Anmeldenummer: 11405359.8
(22) Anmeldetag: 21.11.2011
(51) Int. Cl.: D05B 57/26

(54) **Verriegelungsvorrichtung für eine Spulenkapsel**
Interlocking device for a spooling capsule
Dispositif de verrouillage pour une boîte à canette

(30) Priorität: 09.12.2010 CH 20612010
(43) Veröffentlichungstag der Anmeldung: 13.06.2012
(73) Patentinhaber: BERNINA International AG, 8266 Steckborn (CH)
(72) Erfinder: Wacker, Niklaus, 8266 Steckborn (CH); Stucki, André, 8266 Steckborn (CH); Janouschek, Heinz, 8266 Steckborn (CH)
(74) Vertreter: Gachnang, Hans Rudolf

(56) Entgegenhaltungen:
- EP-A1- 2 138 623
- EP-A2- 1 541 736

## Beschreibung

Gegenstand der Erfindung ist eine Verriegelungsvorrichtung für eine Spulenkapsel für eine Unterfadenspule gemäss Oberbegriff des Patentanspruchs 1.

Die Unterfadenspule von Nähmaschinen, insbesondere Haushaltnähmaschinen, kann entweder direkt im Spulenträger gelagert sein und ist somit direkt zugänglich. Sie kann auch in einer eigens dafür bestimmten Spulenkapsel eingelegt sein, welche ihrerseits im Spulenträger gelagert ist. Die vorliegende Erfindung bezieht sich auf eine in einer Spulenkapsel gelagerte Unterfadenspule.

Aus der EP 1541736 B1 ist eine Verriegelungsvorrichtung für eine Unterfadenspule bekannt, bei der am Spulenträger eine durch die zentrale Öffnung in der Spule hindurchführbare Verriegelungsvorrichtung auf einer Feder gehalten ist und nach dem vollständigen Niederdrücken der Spule in den Spulenträger die Spule automatisch verrastet. Durch eine radiale Verschiebung des Verriegelungselements zur Drehachse der Spule hin, kann letztere wieder aus der Verriegelung gelöst werden. Sie wird danach durch die das Verriegelungselement tragende Feder ausgestossen.

Eine Aufgabe der vorliegenden Erfindung ist die Schaffung einer Verriegelungsvorrichtung für eine Spulenkapsel mit einer Unterfadenspule, mit der die Spulenkapsel im Spulenträger eingerastet und in allen Betriebszuständen dort sicher gehalten wird. Zusätzlich soll ein axiales Ausschieben der Spulenkapsel zusammen mit der Spule aus dem Spulenträger nach dem Lösen bewirkt werden.

Gelöst wird diese Aufgabe durch eine Verriegelungsvorrichtung gemäss den Merkmalen des Patentanspruchs 1. Vorteilhafte Ausgestaltungen der Erfindung sind in den abhängigen Ansprüchen näher umschrieben.

Durch einen axial verlaufenden Druck auf ein in der Oberfläche der Spulenkapsel liegendes Verriegelungselement kann die Halteposition, welche die Spule im Greifer gefangen hält, aufgelöst und gleichzeitig der teilweise Auswurf der Spulenkapsel mit der Spule eingeleitet werden. Die Verriegelung einer neuen in den Greifer einzusetzenden Spulenkapsel mit einer Spule erfolgt durch axiales Einschieben der Spulenkapsel in den Greifer, bis diese vollständig in der Ausnehmung im Greifer liegt. Es sind dazu und danach keine weiteren Verriegelungshandlungen notwendig. Im Nähbetrieb wird die vom Verriegelungselement gehaltene Spule durch das Verriegelungselement in keiner Art und Weise gebremst, weil letzteres die Spule im Betriebszustand nicht berührt. Beim Einlegen der Spule in die Spulenkapsel wird diese kraftschlüssig vom Verriegelungselement gehalten, sodass beim Einsetzen der Spulenkapsel mit der Spule in den Greifer, die Spule nicht aus der Spulenkapsel herausfallen kann. Beim Entriegeln für das Entnehmen der Spulenkapsel aus dem Greifer wird die in der Spulenkapsel liegende Spule, solange das Verriegelungselement betätigt wird, von letzterem gehalten und die Spulenkapsel kann dadurch ohne zusätzliche Manipulation aus dem Greifer entnommen werden.

Anhand eines illustrierten Ausführungsbeispiels wird die Erfindung näher erläutert. Es zeigen
- Figur 1: einen Axialschnitt durch einen Greifer mit eingesetzter Spulenkapsel und Spule,
- Figur 2: eine perspektivische Darstellung einer Spulenkapsel deckelseitig,
- Figur 3: einen Axialschnitt durch die Spulenkapsel samt dort eingesetzter Spule, Verriegelung eingerastet,
- Figur 4: einen Axialschnitt durch die Spulenkapsel unmittelbar vor dem Einrasten der Spulenkapsel,
- Figur 5: einen Axialschnitt durch die Spulenkapsel, Verriegelungselement ausgerastet und Spulenkapsel herausfahrend,
- Figur 6: einen Axialschnitt durch eine Spulenkapsel mit Verriegelungselement in Spulenhaltestellung, bei Einsetzen in den Greifer,
- Figur 7: eine Spulenkapsel ohne Spule und die herausgenommene Spule.

In Figur 1, welche einen axialen Querschnitt durch einen Greifer 1 mit einer darin eingesetzten Spulenkapsel 3 und einer in der Spulenkapsel 3 angeordneten Spule 5 darstellt, sind sämtliche für die Erfindung wichtigen Merkmale ersichtlich. Auf einem am Greifer 1 angeformten Dorn 7 sitzt eine Hülse 9. Die Hülse 9 umfasst einen zentralen zylindrischen Abschnitt 11, auf dessen Peripherie ein umlaufender Einstich 13 ausgebildet ist, dessen eine Flanke annähernd rechtwinklig zur Achse der Hülse 9 verläuft und dessen zweite Flanke in einem Winkel von ca. 45° liegt. Das untere Ende der Hülse 9 wird durch einen Flansch 15 abgeschlossen, der einerseits an einem Bund 17 am Greifer 1 anliegt und andererseits den Bund 17 radial überragt. Das dem Flansch 15 gegenüberliegende Ende der Hülse 9 weist beispielsweise einen Innendurchmesser auf, der grösser ist als der Innendurchmesser der Hülse in den übrigen Bereichen. Mit einer in den Dorn 7 eingreifenden und dort in einer Gewindebohrung 19 kämmenden Schraube 21 wird die Hülse 9 am Dorn 7 festgehalten. Die Hülse 9 könnte auch integraler Teil des Greifers 1 sein, d.h. nicht als unabhängiges aufgestecktes Element ausgebildet sein.

Auf der Hülse 9 ist eine Schraubenfeder 23 aufgesteckt und einseitig am Flansch 15 abgestützt und dort gehalten.

Die Spulenkapsel 3 umfasst einen Mantel 25 und, in Figur 1 vorne, aussen einen sphärisch geformten Himmel 27. Dieser geht bogenförmig in den Mantel 25 über. Im Himmel 27 ist eine diagonal verlaufende schlitzförmige Öffnung 29 angebracht und eine rechtwinklig zur Öffnung 29 verlaufende, den Himmel 27 nicht vollständig durchdringende Ausnehmung 31. In der Ausnehmung 31 liegt eine Welle 33, welche einen zweiarmigen Verriegelungshebel 35 durchdringt. Der Verriegelungshebel 35 liegt in der schlitzförmigen Öffnung 29. Eine Torsionsfeder 37 (nur teilweise sichtbar) umschlingt die Welle 33 und liegt mit ihrem ersten Ende an der Innenseite des Himmels 27 an; ihr zweites Ende 39 durchdringt in einer Bohrung 41 den Verriegelungshebel 35 oder liegt aussen an diesem an (vergleiche Figur 5).

Der Verriegelungshebel 35 umfasst, asymmetrisch zur Welle 33 angeordnet, je einen im Wesentlichen rechtwinklig vom parallel zum Himmel 27 verlaufenden Hauptschenkel 43 abstehenden Rastschenkel 45 und beabstandet dazu einen Bremsschenkel 47. Aus den Figuren 1 und 2 ist weiter ersichtlich, dass im Himmel 27 der Spule 5 eine Griffmulde 49 eingelassen ist, welche es erlaubt, mit einem Finger den Verriegelungshebel 35 auf der Welle 33 niederzudrücken und dadurch zu verschwenken, so dass das hakenförmige Ende 51 am Rastschenkel 45 aus seiner federbelasteten Rastposition im Einstich 13 herauszulösen ist. In der geschwenkten und ausgelösten Stellung liegt der Rücken des Rastschenkels 45 an der Wand der Bohrung 53 in der Spule 5 reibschlüssig an.

Unmittelbar nach dem Schwenken des Verriegelungshebels 35 wird die Spulenkapsel 3 von der Spannkraft der Schraubenfeder 23 aus dem Greifer 1 axial hinausgestossen, weil das zweite Ende der Feder 23 auf einem Absatz 55 in der Spulenkapsel 3 anliegt (vergleiche Figur 5). Die Spulenkapsel 3 ist nun von Hand aus dem Greifer 1 herausfahrbar. Dabei wird die Spule 5 noch vom Rücken des Rastschenkels 45 des Verriegelungshebels 35 reibschlüssig gehalten. Sobald die Kraft F auf den Verriegelungshebel 35 nachlässt, d.h. wenn die Bedienungsperson die Spulenkapsel peripher mit zwei Fingern erfasst, schwenkt der Verriegelungshebel 35 im Uhrzeigersinn und hält die Spule 5 via Rücken des Bremsschenkels 47 fest (vergleiche Figur 6).

Aus Figur 7 ist ersichtlich, dass der Rasthebel 45 durch die Kraft der Torsionsfeder 37 im Urzeigersinn ganz nach rechts schwenkt und mit einem am Hauptschenkel 43 ausgebildeten nasenförmigen Ende 59 an einen Absatz 61 in der Öffnung 29 anliegt.

Eine wieder aufgefüllte Unterfadenspule 5 wird von oben in die Spulenkapsel 3 eingelegt. Dabei gleitet sie unter Aufbringen eines gewissen Widerstands über eine Schrägfläche 57 am Bremsschenkel 47 des Verriegelungshebels 35 nach unten und wird danach vom Rücken des Bremsschenkels 47 in Position gehalten. Beim Einführen der Spulenkapsel 3 in den Greifer 1 wird dadurch die Spule 5 festgehalten und kann, auch wenn die Spulenkapsel 3 etwas nach unten geneigt wird, nicht aus dieser herausfallen. Sobald das hakenförmige Ende 51 des Rastschenkels 45 an der Hülse 9 anstösst, wird der Verriegelungshebel 35 leicht im Gegenuhrzeigersinn geschwenkt. Beim weiteren Einschieben gleitet das hakenförmige Ende 51 entlang dem Mantel der Hülse 9 bis das hakenförmige Ende 51 den Einstich 13 erreicht und dort einklinken kann. Nun ist die Spulenkapsel 3 samt der Spule 5 in Greifer 1 gehalten und kann nicht mehr aus diesem herausfallen. Sowohl der Rastschenkel 45 als auch der Bremsschenkel 47 liegen in der eingerasteten Position beabstandet zur Innenwand der Bohrung in der Spule 5. Letztere ist dadurch frei drehbar gehalten. In dieser Position liegt auch die Aussenfläche des Hauptschenkels 43 unterhalb der Aussenkontur des Himmels 27.

## Patentansprüche

1. Verriegelungsvorrichtung für eine Spulenkapsel (3) für die Aufnahme einer Unterfadenspule (5) in einem Greifer (1) für eine Nähmaschine, umfassend ein Verriegelungselement (35) zum Festhalten der Spulenkapsel (3) im Greifer (1) sowie eine auf einem Spulendorn (9) im Greifer (1) aufgeschobene Feder (23) zum Auswerfen der Spulenkapsel (3) mit der Spule (5) aus dem Greifer (1),
**dadurch gekennzeichnet, dass**
im Himmel (27) der Spulenkapsel (3) in einer dort eingelassenen schlitzförmigen Öffnung (29) ein schwenkbar gelagerter zweiarmiger Verriegelungshebel (35) angeordnet ist, an welchem ein Rastschenkel (45) mit einem hakenförmigen Ende (51) ausgebildet ist, das dazu bestimmt ist, in einem Einstich (13) am Spulendorn (9) einzugreifen, wenn die Spulenkapsel (3) gegen die Kraft der Feder (23) in den Greifer (1) eingeführt ist.

2. Verriegelungsvorrichtung nach Anspruch 1, **dadurch gekennzeichnet, dass** der Verriegelungshebel (35) in einer Bohrung (41) von einer Welle (33) durchsetzt ist, welche Welle (33) in einer rechtwinkelig zur Öffnung (29) verlaufenden Ausnehmung (31) auf der Aussenseite des Himmels (27) liegt und von einer die Welle (33) umschlingenden Schraubenfeder (37) am Himmel (27) gehalten ist.

3. Verriegelungsvorrichtung nach einem der Ansprüche 1 oder 2, **dadurch gekennzeichnet, dass** der Einstich (13) auf dem Spulendorn (7) in einer auf dem Spulendorn (7) aufgesetzten Hülse (9) ausgebildet ist und dass am einen Ende der Hülse (9) ein Flansch (15) zum Abstützen der die Hülse (9) umschlingenden Feder (23) angeformt ist.

4. Verriegelungsvorrichtung nach Anspruch 3, **dadurch gekennzeichnet, dass** am Verriegelungshebel (35) weiter ein Bremsschenkel (47) ausgebildet ist, dessen Rücken durch die Schwenkkraft einer auf der Welle (33) aufgesetzten Torsionsfeder (37) an die Bohrungswand einer in der Spulenkapsel (3) eingelegten Spule (5) anliegt und die Spule (5) beim Entnehmen der Spulenkapsel (3) aus dem Greifer (1) und beim Einsetzen in den Greifer (1) reibschlüssig festhält.

5. Verriegelungsvorrichtung nach einem der Ansprüche 2 bis 4, **dadurch gekennzeichnet, dass** im Himmel (27) eine Griffmulde (49) eingelassen ist, welche vom Hauptschenkel (43) des Verriegelungshebels (35) durchquert wird und ein Niederdrücken und Schwenken des Verriegelungshebels (35) ermöglicht.

## Claims

1. A locking device for a bobbin case (3) for accommodating a bobbin (5) in a shuttle (1) for a sewing machine, comprising a locking element (35) for locking the bobbin case (3) in the shuttle (1) as well as a spring (23) for ejecting the bobbin case (3) with the bobbin (5) from the shuttle (1), said spring (23) being slipped on a bobbin arbor (9) in the shuttle (1),
**characterized in that**
a swiveling two-armed locking lever (35) is arranged in the vault (27) of the bobbin case (3) in a slot-shaped opening (29) recessed therein, on which locking lever (35) a snap-in leg (45) with a hook-shaped end (51) is formed, which end (51) is designed to engage a recess (13) on the bobbin arbor (9) when the bobbin case (3) is inserted in the shuttle (1) against the force of the spring (23).

2. The locking device according to claim 1, **characterized in that** a shaft (33) passes through the locking lever (35) in a bore (41), which shaft (33) is located in a recess (31) in the outside of the vault (27) and held on the vault (27) by a coil spring (37), said recess (31) extending at right angles to the opening (29) and said coil spring (37) embracing the shaft (33).

3. The locking device according to any one of claims 1 or 2, **characterized in that** the recess (13) on the bobbin arbor (7) is formed in a sleeve (9) placed on the bobbin arbor (7) and that a flange (15) for supporting the spring (23) embracing the sleeve (9) is formed on one end of the sleeve (9).

4. The locking device according to claim 3, **characterized in that** further a brake leg (47) is formed on the locking lever (35), the back of which brake leg (47) is pressed, by the swiveling force of a torsion spring (37) placed on the shaft (33), against the bore wall of a bobbin (5) inserted in the bobbin case (3) and locks the bobbin (5) by frictional engagement when the bobbin case (3) is removed from the shuttle (1) and when the bobbin case (3) is inserted into the shuttle (1).

5. The locking device according to any one of claims 2 to 4, **characterized in that** a recessed grip (49) is formed in the vault (27), which recessed grip (49) is traversed by the main leg (43) of the locking lever (35) and enables the locking lever (35) to be pressed down and swiveled.

## Revendications

1. Dispositif de verrouillage pour une boîte à canette (3) pour recevoir une bobine de fil inférieur (5) dans une pince (1) pour une machine à coudre, comprenant un élément de verrouillage (35) pour le maintien de la boîte à canette (3) dans la pince (1), ainsi qu'un ressort (23) poussé sur un mandrin de bobine (9) dans la pince (1) pour éjecter hors de la pince (1) la boîte à canette (3) avec la bobine (5), **caractérisé en ce que**
dans le plafond (27) de la boîte à canette (3), dans un orifice (29) en forme de fente qui y est ménagé, il est disposé un levier de verrouillage (35) à deux bras supporté en pivotement sur lequel est constituée une branche d'enclenchement (45) avec une extrémité (51) en forme de crochet qui est destinée à s'enclencher dans une encoche (13) sur le mandrin de bobine (9) quand la boîte à canette (3) est introduite dans la pince (1) contre la force du ressort (23).

2. Dispositif de verrouillage selon la revendication 1, **caractérisé en ce que** le levier de verrouillage (35) est introduit dans un alésage (41) d'un arbre (33), lequel arbre (33) est logé dans un creux (31), placé à angle droit par rapport à l'orifice (29), sur le côté extérieur du plafond (27) et est retenu sur le plafond (27) par un ressort cylindrique (37) entourant l'arbre (33).

3. Dispositif de verrouillage selon une des revendications 1 ou 2, **caractérisé en ce que** l'encoche (13) sur le mandrin de bobine (7) est constituée dans une douille (7) placée sur le mandrin de bobine (7), et **en ce que**, à une extrémité de la douille (7), il est formé une bride (15) pour l'appui du ressort (23) entourant la douille (9).

4. Dispositif de verrouillage selon la revendication 3, **caractérisé en ce que**, sur le levier de verrouillage (35), il est également constitué une branche de freinage (47) dont le dos est plaqué, par la force de pivotement d'un ressort de torsion (37) placé sur l'arbre (33), contre la paroi d'alésage d'une bobine (5) introduite dans la boîte à canette (3), et retient par friction la bobine (5), lors de l'enlèvement de la boîte à canette (3) hors de la pince (1) et lors de l'introduction dans la pince (1).

5. Dispositif de verrouillage selon une des revendications 2 à 4, **caractérisé en ce que**, dans le plafond (27), il est placé une cavité de prise (49) qui est traversée par la branche principale (43) du levier de verrouillage (35) et qui permet de presser et de faire pivote le levier de verrouillage (35).
